# EUROPÄISCHE PATENTSCHRIFT

(11) **EP 1 722 076 B1**
(45) Veröffentlichungstag und Bekanntmachung des Hinweises auf die Patenterteilung: **07.05.2008**
(21) Anmeldenummer: 06005932.6
(22) Anmeldetag: 23.03.2006
(51) Int. Cl.: F01L 13/00, F01L 1/18

(54) **Ventiltrieb für eine Brennkraftmaschine**
Valve drive train for an internal combustion engine
Entraînement de soupapes pour moteur à combustion interne

(30) Priorität: 03.05.2005 DE 102005020586
(43) Veröffentlichungstag der Anmeldung: 15.11.2006
(73) Patentinhaber: Bayerische Motorenwerke Aktiengesellschaft, 80809 München (DE)
(72) Erfinder: Fischer, Gert, 82340 Feldafing (DE)

(56) Entgegenhaltungen:
- EP-A- 1 462 623
- EP-A2- 0 980 965
- DE-A1- 4 134 657
- DE-A1- 4 211 631
- DE-A1- 19 825 308
- US-A1- 2004 226 524

## Beschreibung

Die Erfindung betrifft einen Ventiltrieb für eine Brennkraftmaschine mit den Merkmalen aus dem Oberbegriff des Patentanspruchs 1.

Sie geht von der deutschen Offenlegungsschrift DE 42 11 631 A1 aus, in der ein Ventiltrieb für eine Brennkraftmaschine mit einer Nockenwelle beschrieben ist, deren Nocke ein Gaswechselventil mittelbar über ein Zwischenelement gegen eine Federkraft einer Ventilfeder betätigt. Das Zwischenelement ist auf einem Ventilschaftende des Gaswechselventils, sowie auf einem Abstützelement, einem hydraulischen Spielausgleichselement, abgestützt. Das Abstützelement ist ferner über eine Federkraft eines Federelementes gegenüber dem Zylinderkopf abgestützt, wobei die Federkraft des Federelementes kleiner als die Federkraft der Ventilfeder ist. Weiter ist eine Fixiervorrichtung vorgesehen, mit der das Abstützelement in einer ersten Lage, entsprechend einem maximalen Ventilhub des Gaswechselventils lagefixierbar ist, wobei ein Anschlag im Druckraum des Abstützelementes vorgesehen ist, mit dem das unfixierte Abstützelement in einer zweiten Lage lagefixierbar ist.

Nachteilig bei der beschriebenen Ausgestaltung ist der sehr aufwendig zu fertigende Verstellmechanismus für den hubvariablen Ventiltrieb der Brennkraftmaschine, sowie die hohen Kräfte, die auf den Rastmechanismus einwirken.

Aufgabe der vorliegenden Erfindung ist es eine Maßnahme aufzuzeigen, wie der bauliche Aufwand für und gleichzeitig die auftretenden Kräfte in einem gattungsgemäßen Ventiltrieb zur Ventilhubsverstellung deutlich reduziert werden können.

Diese Aufgabe wird durch das Merkmal im kennzeichnenden Teil des Patentanspruchs 1 dadurch gelöst, dass ein Anschlag für das Abstützelement vorgesehen ist, mit dem das unfixierte Abstützelement in einer zweiten Lage lagefixierbar ist, entsprechend einem Ventilhub des Gaswechselventils kleiner als 2 mm, d. h. für eine geringe Last und Drehzahl der Brennkraftmaschine.
Bei geeigneter Wahl des zwischen dem Nocken und dem Gaswechselventil angeordneten Zwischenelementes, welches gemäß Patentanspruch 6 ein Kipp- oder Schlepphebel bzw. ein Rollenkipp- oder ein Rollenschlepphebel ist, lässt sich eine sehr einfache, extrem kostengünstige Variabilität im Ventiltrieb realisieren, ohne die für hohe Drehzahlen relevante Masse zu erhöhen. Der Bauraum im Zylinderkopf wird im Vergleich zu einem Zylinderkopf ohne diese Variabilität weder vergrößert, noch ist eine spürbare Gewichtszunahme feststellbar, da weder zusätzliche Verstellmotoren, noch Steuerwellen oder dgl. benötigt werden. Bei Bedarf kann eine Nockenwellenverdreheinrichtung (VANOS) mit dem vorgeschlagenen Ventiltrieb kombiniert werden. Da die im unteren Drehzahlbereich schädlichen Ventilöffnungsüberschneidungen von Einiass- und Auslassgaswechselventil vermieden werden (bei externer Gemischaufbereitung, d. h. Saugrohreinspritzung), können die für höhere Drehzahlen und höhere Leistung erforderlichen Öffnungswinkel der Gaswechselventile in einem gewissen Rahmen vergrößert werden. Bei 4-Ventil-Brennkraftmaschinen können die Einlassgaswechselventile unterschiedliche Hübe aufweisen (Maximalhub (X) und Minihub (Y)), um im mittleren Drehzahlbereich Füllung und Drall im Brennraum zu erhöhen. Das kurze Öffnen des Minihub-Gaswechselventils, d. h. ein Ventilhub kleiner 2 mm (Y), verhindert hierbei einen größeren HC-Ausstoß (Kohlenwasserstoffausstoß), da sich kein Kraftstoff wie bei einem gänzlich geschlossenen Einlassgaswechselventil an diesem anlagern kann. Der erfindungsgemäße Ventiltrieb erfordert im Minihubbereich keine sonderlichen Fertigungstoleranzen, da die Hubauflösung des umlaufenden Nockens sehr gut, der Öffnungs- und Schließzeitpunkt sehr präzise und der Minihub (Y) bei Bedarf sehr einfach von außen einstellbar ist, womit besonders im Leerlauf und leerlaufnahem Bereich der Brennkraftmaschine ein guter Gleichlauf mit geringen Drehzahlschwankungen erzielt wird. Selbstverständlich kann der erfindungsgemäße Ventiltrieb auch für Auslassgaswechselventile verwendet werden.

Durch die Ausgestaltung gemäß kann in vorteilhafter Weise die Hubhöhe des Gaswechselventils im Minihubbereich zusätzlich innerhalb des vorgeschlagenen Minihubbereichs variiert werden.

Durch die Ausgestaltung gemäß der Patentansprüche 2 und 3 wird ein spielfreier Ventiltrieb erzielt.

Eine bevorzugte Ausführungsvariante des Spielausgleichselementes ist die Verwendung eines hydraulischen Spielausgleichselementes.

Wie bereits unter den vorteilhaften Wirkungen von Patentanspruch 1 ausgeführt, ist das Zwischenelement vorzugsweise ein Kipp- oder Schlepphebel, besonders bevorzugt mit einer Rolle.

Im Folgenden ist die Erfindung anhand eines bevorzugten Ausführungsbeispieles in drei Figuren näher erläutert.
- Fig. 1: zeigt in einer Schemazeichnung das Funktionsprinzip eines erfindungsgemäßen Ventiltriebes bei einem maximalen Gaswechselventilhub;
- Fig. 2: zeigt die gleiche Schemazeichnung wie Fig. 1, jedoch für einen Minihub des Gaswechselventils;
- Fig. 3: zeigt in einem Diagramm eine Gaswechselventilgeschwindigkeit über einem Nockenwinkel aufgetragen.

Fig. 1 zeigt eine Schemazeichnung eines erfindungsgemäßen Ventiltriebs 1 für eine nicht näher dargestellte Brennkraftmaschine mit einem Zylinderkopf 8. Der Ventiltrieb 1 weist eine Nockenwelle 2 mit einem Nocken 2' auf, der mit einer Rolle 4' eines Zwischenelementes 4 in Wirkverbindung steht. Im vorliegenden Ausführungsbeispiel ist das Zwischenelement 4 ein Schlepphebel, der in einem anderen Ausführungsbeispiel auch ein Kipphebel sein kann. Das Zwischenelement 4 liegt einerseits auf einem Ventilschaftende 3' eines Gaswechselventils 3 und andererseits auf einem Abstützelement 6 auf. Zwischen dem Zylinderkopf 8 und dem Abstützelement 6 ist ein Federelement 7 angeordnet, welches das Abstützelement 6 mitsamt dem Zwischenelement 4 in Richtung Nockenwelle 2 drückt. Das Abstützelement 6 wird von einer Fixiervorrichtung 9 in einer definierten Lage gehalten. In dieser Lage wird das Gaswechselventil 3 bei Betätigung des Ventiltriebes 1 von dem Nocken 2' mit einem Maximalhub (X) gegen eine Federkraft einer Ventilfeder 5 geöffnet.

Bei einer Entriegelung des Abstützelementes 6 durch die Fixiervorrichtung 9 drückt der Nocken 2' das Zwischenelement 4 beim Betrieb der Brennkraftmaschine abstützelementseitig in Richtung Zylinderkopf gegen die Federkraft des Federelementes 7 weg, da die Federkraft der Ventilfeder 5 größer als die Federkraft des Federelementes 7 ist. Das Abstützelement 6 sackt hierbei so weit in Richtung Zylinderkopf 8 ab, bis es auf einem Anschlag 10 aufliegt. Durch das Niederdrücken des entriegelten Abstützelementes 6, wird das Übersetzungsverhältnis im Ventiltrieb 1 verändert, wodurch - wie in Fig. 2 dargestellt - nur noch ein Minihub (Y), kleiner 2 mm, von dem Gaswechselventil 3 durchgeführt wird.

In Fig. 2, in der die gleichen Bezugszeichen für die gleichen Bauelemente wie in Fig. 1 gelten, ist der gleiche Ventiltrieb für die Brennkraftmaschine nochmals dargestellt, jedoch mit einem entriegelten Abstützelement 6. Das Abstützelement 6 liegt nun auf dem Anschlag 10 auf und das Gaswechselventil 3 hat aufgrund des geänderten Übersetzungsverhältnisses einen Minihub (Y) von maximal 2 mm.

Bei geeigneter Wahl des zwischen dem Nocken 2' und dem Gaswechselventil 3 angeordneten Zwischenelementes 4, welches im vorliegenden Ausführungsbeispiel ein Rollenschlepphebel ist, lässt sich eine sehr einfache, extrem kostengünstige Variabilität im Ventiltrieb 1 realisieren, ohne die für hohe Drehzahlen relevante Masse im Ventiltrieb 1 zu erhöhen. Der Bauraum im Zylinderkopf 8 wird im Vergleich zu einem Zylinderkopf ohne diese Variabilität weder vergrößert, noch ist eine spürbare Gewichtszunahme feststellbar, da weder zusätzliche Verstellmotoren, zusätzliche Steuerwellen oder dgl. benötigt werden. Bei Bedarf kann eine Nockenwellenverdreheinrichtung (VANOS) mit dem erfindungsgemäßen Ventiltrieb 1 kombiniert werden. Da die im unteren Drehzahlbereich schädlichen Gaswechselventilöffnungsüberschneidungen vermieden werden, (bei externer Gemischaufbereitung, d. h. Saugrohreinspritzung), können die für höhere Drehzahlen und höhere Leistung erforderlichen Öffnungswinkel der Einlassgaswechselventile in einem gewissen Rahmen vergrößert werden. Bei 4-Ventil-Brennkraftmaschinen können die Einlassgaswechselventile 3 auch unterschiedliche Hübe, Maximalhub (X) und Minihub (Y), aufweisen, um im mittleren Drehzahlbereich Füllung und Drall im Brennraum zu erhöhen. Das kurze Öffnen des Minihub-Gaswechselventils verhindert hierbei einen größeren HC-Ausstoß (Kohlenwasserstoffausstoß), da sich kein Kraftstoff, wie bei einem gänzlich geschlossenen Einlassgaswechselventil, an diesem anlagern kann. Der erfindungsgemäße Ventiltrieb 1 erfordert im Minihubbereich (Y) keine sonderlichen Fertigungstoleranzen, da die Hubauflösung des umlaufenden Nockens sehr gut, der Öffnungs- und Schließzeitpunkt sehr präzise und der Minihub (Y) bei Bedarf sehr einfach von außen einstellbar ist, womit besonders im Leerlauf und leerlaufnahen Bereich der Brennkraftmaschine ein guter Gleichlauf mit geringen Drehzahlschwankungen erzielt wird. Selbstverständlich kann der erfindungsgemäße Ventiltrieb 1 auch für Auslassgaswechselventile verwendet werden.

Beim Betrieb der Brennkraftmaschine liegt der Hauptvorteil darin, dass der Nocken 2' ein Gaswechselventil 3 betätigt, wobei das Abstützelement 6 eine Fixiervorrichtung 9 aufweist, die im blockierten Zustand den üblichen Vollhub (X) des Gaswechselventils bewirkt. Beim Entriegeln des Abstützelementes 6 durch die Fixiervorrichtung 9 nimmt das Abstützelement 6 den Nockenhub derart auf, dass das Gaswechselventil 3 zunächst geschlossen bleibt. In einem Spitzenbereich des Nockens 2' läuft der Ventiltrieb 1 gegen einen festen, vorteilhaft auch einstellbaren Anschlag 10, so dass das Gaswechselventil 3 nun zwanghaft einen Minihub (Y) öffnen muss. Dieser Vorgang ist ohne akustische oder mechanische Nachteile möglich, da im Spitzenbereich des Nockens 2' eine Gaswechselventilgeschwindigkeit Werte annimmt, die sich im Rampenbereich herkömmlicher Ventiltriebe bewegen und außerdem der Minihub (Y) nur im unteren Drehzahlbereich gefahren wird. Absolut gesehen werden keine höheren Öffnungs- und Schließgeschwindigkeiten des Gaswechselventils 3 erreicht als in einem konventionellen Ventiltrieb. Besonders bevorzugt kann der Anschlag 10 auch mit einer Öldämpfung versehen werden.

Um einen Umschaltbereich 11 auf einen Minihub (Y), kleiner 2 mm aufzuzeigen, ist in Fig. 3 die Gaswechselventilgeschwindigkeit über dem Nockenwinkel aufgetragen. Der Gaswechselventilgeschwindigkeitsverlauf entspricht einer Öffnung des Gaswechselventils 3 für einen maximalen Hub (X). Der Öffnungshub des Gaswechselventils 3 beginnt in der Koordinate 0, 0 mit einem Rampenbereich, der durch eine Kontur des Nockens 2' vorgegeben ist, wie sie bei Ventiltrieben ohne hydraulischen Spielausgleich verwendet wird. An den Rampenbereich schließt sich der Bereich der maximalen Gaswechselventilgeschwindigkeit an, entsprechend dem weiteren Gaswechselventilöffnungshub. An der Nockenspitze des Nockens 2' wird die Gaswechselventilgeschwindigkeit 0 m/s erreicht, nach dem Nulldurchgang, der mit Nockenspitze bezeichnet ist, schließt das Gaswechselventil 3 wieder. Im Bereich des Nulldurchgangs der Gaswechselventilgeschwindigkeit liegt der schraffiert dargestellte Umschaltbereich 11, in dem der Ventiltrieb 1 auf den Minihub (Y) umgeschaltet werden kann.

In weiteren besonders bevorzugten Ausführungsbeispielen ist in das Abstützelement 6 ein Spielausgleichselement, vorzugsweise ein hydraulisches Spielausgleichselement integriert.

Grundsätzlich kann die erfindungsgemäße Lagefixierung auch dann zum Einsatz kommen, wenn der Ventiltrieb kein Zwischenelement aufweist. Ein Beispiel hierfür ist ein Ventiltrieb mit einer Ventiltasse, die unterhalb des Bodens bis zum Ventilschaft ein Element, beispielsweise an Stelle eines hydraulischen Spielausgleichselementes, beinhaltet, das eine entsprechende Rastvorrichtung aufweist. Die Betätigung der Rastvorrichtung ist jedoch etwas schwieriger, die oszillierende Masse etwas erhöht und der Bauraum leicht vergrößert, in diesem Ausführungsbeispiel wären das Zwischeneiement 4 und das Abstützelement 6 gemeinsam durch die Ventiltasse dargestellt.

### Bezugszeichenliste

- 1.: Ventiltrieb
- 2.: Nockenwelle
- 2': Nocke
- 3.: Gaswechselventil
- 3': Ventilschaftende
- 4.: Zwischenelement
- 4': Rolle
- 5.: Ventilfeder
- 6.: Abstützelement
- 7.: Federelement
- 8.: Zylinderkopf
- 9.: Fixiervorrichtung
- 10.: Anschlag
- 11.: Umschaltbereich

## Patentansprüche

1. Ventiltrieb (1) für eine Brennkraftmaschine mit einer Nockenwelle (2) deren Nocke (2') ein Gaswechselventil (3) mittelbar über ein Zwischenelement (4) gegen eine Federkraft einer Ventilfeder (5) betätigt, wobei das Zwischenelement (4) auf einem Ventilschaftende (3') des Gaswechselventils (3) sowie auf einem Abstützelement (6) abgestützt ist, wobei das Abstützelement (6) über eine Federkraft eines Federelementes (7) gegenüber einem Zylinderkopf (8) abgestützt ist und wobei die Federkraft des Federelementes (7) kleiner als die Federkraft der Ventilfeder (5) ist und wobei eine Fixiervorrichtung (9) vorgesehen ist, mit der das Abstützelement (6) in einer ersten Lage, entsprechend einem maximalen Ventilhub (X) des Gaswechselventils (3), lagefixierbar ist, wobei ein Anschlag (10) für das Abstützelement (6) vorgesehen ist, mit dem das unfixierte Abstützelement (6) in einer zweiten Lage lagefixierbar ist,
**dadurch gekennzeichnet, dass** die zweite Lage einem Ventilhub (Y) des Gaswechselventils (3) kleiner als 2 mm entspricht und wobei die Lage des Anschlags (10) in axialer Richtung des Abstützelementes (6) veränderbar ist.

2. Ventiltrieb nach Patentanspruch 1,
**dadurch gekennzeichnet, dass** in das Abstützelement (6) ein Spielausgleichselement integriert ist.

3. Ventiltrieb nach Patentanspruch 1,
**dadurch gekennzeichnet, dass** das Abstützelement (6) als Spielausgleichselement ausgebildet ist.

4. Ventiltrieb nach Patentanspruch 2 oder 3,
**dadurch gekennzeichnet, dass** das Spielausgleichselement ein hydraulisches Spielausgleichselement ist.

5. Ventiltrieb nach einem der Patentansprüche 1 bis 4,
**dadurch gekennzeichnet, dass** das Zwischenelement (4) ein Kipp- oder Schlepphebel ist.

## Claims

1. A valve drive (1) for an internal combustion engine with a camshaft (2) comprising a cam (2') which actuates a gas change valve (3) indirectly via an intermediate element (4) and against the force of a valve spring (5), wherein the intermediate element (4) is supported on one end (3') of the stem of the gas change valve (3) and on a supporting element (6), wherein the supporting element (6) abuts a cylinder head (8) against the force of a spring element (7) and wherein the strength of the spring element (7) is less than the strength of the valve spring (5) and wherein a fixing device (9) is adapted to fix the supporting element (6) in a first position corresponding to a maximum stroke (X) of the gas change valve (3), wherein a stop (10) is provided for the support element (6) and is adapted to fix the support element (6), when unfixed, in a second position,
**characterised in that** the second position corresponds to a stroke (Y) of the gas change valve (3) less than 2 mm, wherein the position of the stop (10) is variable in the axial direction of the support element (6).

2. A valve drive according to claim 1, **characterised in that** a clearance compensating element is incorporated in the support element (6).

3. A valve drive according to claim 1, **characterised in that** the support element (6) is constructed as a clearance compensating element.

4. A valve drive according to claim 2 or claim 3, **characterised in that** the clearance compensating element is hydraulic.

5. A valve drive according to any of claims 1 to 4, **characterised in that** the intermediate element (4) is a rocker arm or a drag lever.

## Revendications

1. Entraînement de soupape (1) d'un moteur à combustion interne avec un arbre à came (2) dont la came (2') actionne une soupape d'échange de gaz (3) indirectement par un élément intermédiaire (4) contre la force d'un ressort de soupape (5),
l'élément intermédiaire (4) étant appuyé contre l'extrémité (3') de la tige de la soupape d'échange de gaz (3) ainsi que contre un élément d'appui (6),
l'élément d'appui (6) étant appuyé par une force d'un élément de ressort (7) contre la culasse (8), et la force de l'élément de ressort (7) étant inférieure à la force du ressort de soupape (5), et avec un dispositif de blocage (9) prévu pour bloquer l'élément d'appui (6) dans une première position en fonction d'une course de soupape maximale (X) de la soupape d'échange de gaz (3),
une butée (10) étant prévue pour l'élément d'appui (6) et permettant de bloquer l'élément d'appui (6) non bloqué dans une seconde position,
**caractérisé en ce que**
la seconde position correspond à une course (Y) de la soupape d'échange de gaz (3) inférieure à 2 mm, et
la position de la butée (10) dans la direction axiale de l'élément d'appui (6) est variable.

2. Entraînement de soupape selon la revendication 1,
**caractérisé en ce qu'**
un élément de compensation de jeu est intégré à l'élément d'appui (6).

3. Entraînement de soupape selon la revendication 1,
**caractérisé en ce que**
l'élément d'appui (6) est un élément de compensation de jeu.

4. Entraînement de soupape selon la revendication 2 ou 3,
**caractérisé en ce que**
l'élément de compensation de jeu est un élément de compensation de jeu hydraulique.

5. Entraînement de soupape selon l'une des revendications 1 à 4,
**caractérisé en ce que**
l'élément intermédiaire (4) est un culbuteur ou un levier traîné.
